# EUROPÄISCHE PATENTSCHRIFT

(11) **EP 0 084 521 B1**
(45) Veröffentlichungstag und Bekanntmachung des Hinweises auf die Patenterteilung: **05.03.1986**
(21) Anmeldenummer: 83810013.9
(22) Anmeldetag: 13.01.1983
(51) Int. Cl.: C25C 7/06, C25C 7/08

(54) **Elektrolytische Metallrückgewinnungszelle und deren Betrieb**
Electrolytic cell for metal recovery and its operation
Cellule électrolytique pour la récupération de métaux et son fonctionnement

(30) Priorität: 19.01.1982 GB 8201367; 11.03.1982 GB 8207061
(43) Veröffentlichungstag der Anmeldung: 27.07.1983
(73) Patentinhaber: CIBA-GEIGY AG, 4002 Basel (CH)
(72) Erfinder: Blake, Colin Charles, Rochford Essex (GB); Goodall, Charles Clifford Owen, Hainault, Ilford, Essex (GB)

## Beschreibung

Die Erfindung betrifft eine elektrolytische Metallrückgewinnungszelle mit einem mit Einlass und Auslass für eine das rückzugewinnende Metall enthaltende Lösung versehenen Gehäuse, in welchem eine Anode, eine im Gehäuse drehbar gelagerte zylindrische Kathode und ein Schneidmesser untergebracht sind, wobei das Schneidmesser beim Betrieb der Zelle von der gesamten Kathodenoberfläche in Pulverform abgeschiedenes Metall entfernt, sowie ein Verfahren zur Steuerung des Betriebes einer solchen Metallrückgewinnungszelle, in welcher eine rotierende zylindrische Kathode mit einer Ionen des rückzugewinnenden Metalls enthaltenden Lösung unter solchen Bedingungen in Berührung gebracht wird, dass das Metall auf der rotierenden Kathode in Pulverform abgeschieden wird, und wobei das abgeschiedene Metall mittels eines Schneidmessers von der Kathode entfernt wird.

Ein Artikel von D. R. Gabe im Journal of Applied Electrochemistry 4, (1914) Seiten 91-108 beschreibt eine drehbare zylindrische Elektrode, die als elektrolytische Zelle für die Rückgewinnung von Metallen verwendbar ist. Andere Elektrolysierzellen mit rotierender Kathode sind in den US-PS 1 535 577 und 3 560 366 sowie in der FR-PS 2 449 734 beschrieben.

Ein Verfahren zur Verwendung einer elektrolytischen Zelle mit rotierender zylindrischer Kathode in solcher Weise, daß das Metall auf der sich drehenden zylindrischen Kathode in Pulverform niedergeschlagen wird, wird in der GB-PS 1 505 736 beschrieben. Die Zelle umfaßt eine zylindrische Kathode, die in einem Gehäuse drehbar gelagert ist, welches einen Einlaß und einen Auslaß für die Lösung, aus welcher Metall wiederzugewinnen ist, sowie eine Anode und eine Einrichtung zum Entfernen von auf der Kathode in Pulverform abgesetztem Metall aufweist.

Die in dieser GB-PS beschriebene Zelle wurde in der Praxis insbesondere für die Wiedergewinnung von Silber aus verbrauchten photographischen Behandlungslösungen verwendet. Wird die Zelle in der in der GB-PS beschriebenen Weise benutzt, so sammelt sich Silber als pulverförmiger Niederschlag auf der rotierenden Kathode an und wird durch einen Abkratzer entfernt, der mit der Kathode während deren Drehung in Eingriff steht. Jedoch ist die Methode, den pulverförmigen Metallniederschlag von der sich drehenden Kathode mittels eines Abkratzers zu entfernen, nicht besonders wirkungsvoll, und in der Tat bringt die Verwendung des Abkratzers einige Nachteile mit sich, insbesondere eine übermäßige Beanspruchung der Lagerung des Abkratzers bei stärkerer Ablagerung von Metall auf der rotierenden Kathode.

Der oben erwähnte Artikel von Gabe zeigt, daß die auf einer rotierenden zylindrischen Kathode erreichbare Stromdichte für eine gegebene Zelle angenähert durch die Funktion wiedergegeben wird, in welcher
I die bei der elektrolytischen Abscheidung des Metalls angewandte Ist-Stromstärke in Amperes
C die Metallionenkonzentration in Mol je cm³,
V die Umfangsgeschwindigkeit der zylindrischen Elektrode,
X einen Exponenten, der unter den für das Niederschlagen des Metalls in Pulverform erforderlichen Bedingungen zwischen 0,7 und 1,0, vorzugsweise aber zwischen 0,80 und 0,85 festgestellt wurde, und
K eine von den Dimensionen der Zelle abhängige Konstante

bedeutet.

Aus dieser Funktion ergibt sich, daß der durch die Zelle fließende Strom mit der Metallionenkonzentration schwankt und durch
1. Herabsetzen der Zylinderdrehzahl V,
2. Verwendung einer kleineren Kathode, wodurch der Wert von K verkleinert wird, oder
3. Herabsetzen des Wertes von x

erniedrigt werden kann.

Eine Abänderung der Drehzahl des Zylinders bietet keine praktische Lösung, da es erforderlich wäre, auch die Metallionenkonzentration ständig zu überwachen und den Wert von V entsprechend anzupassen. Die Verwendung einer Kathode mit kleineren Abmessungen würde zu einer merklichen Herabsetzung des Stromes bei niedrigeren Konzentrationen an Metall führen, während es jedoch erwünscht ist, maximalen Strom auch bei niedrigen Konzentrationen aufrecht zu erhalten. Es wurde nun gefunden, daß ein Verkleinern des Exponenten x das wirksamste Mittel ist, um den durch die Zelle fließenden Strom bei hohen Konzentrationen zu kompensieren, dies wird durch Entfernen des abgesetzten pulverförmigen Metalls erreicht, was eine bedeutende Änderung des wirksamen Bereichs der Kathodenoberfläche bewirkt. Dieses Entfernen wird mittels des in der GB-PS 1 505 736 beschriebenen, in der Zelle vorgesehenen Abkratzers durchgeführt, und da der Abkratzer dazu dient, das niedergeschlagene Metallpulver kontinuierlich zu entfernen, werden wesentliche Schwankungen der Stromstärke vermieden.

Aus dem Vorstehenden ergibt sich, dass die Verwendung eines Abkratzers einerseits gewisse Nachteile mit sich bringt, andererseits aber kaum zu vermeiden ist, da die Steuerung der Zelle ansonsten nur schwierig zu erreichen wäre.

In der prioritätsälteren EP-A-58 537 ist eine elektrolytische Metallrückgewinnungszelle beschrieben mit einem mit Einlass und Auslass für eine das rückzugewinnende Metall enthaltende Lösung versehenen Gehäuse, in welchem eine Anode, eine im Gehäuse drehbar gelagerte zylindrische Kathode und ein Schneidmesser untergebracht sind, wobei das Schneidmesser beim Betrieb der Zelle von der gesamten Kathodenoberfläche in Pulverform abgeschiedenes Metall entfernt. Diese Zelle ist für die Rückgewinnung von Kupfer bestimmt, wobei die Entfernung des Kupferpulvers von der Kathodenoberfläche laufend erfolgt. Diese Zelle hat keine Ueberwachung des Kathodenpotentials und keine danach gesteuerte Aktivierung des Schneidmessers.

Durch die Erfindung soll ein Ausweg aus den weiter oben dargelegten widersprüchlichen Forderungen gefunden und eine elektrolytische Metallrückgewinnungszelle der zur Rede stehenden Art dahingehend verbessert werden, dass die Abscheidung des Metalls in Pulverform unter stabilen Betriebsverhältnissen möglich ist, d. h. insbesondere auch in Fällen möglicher Schwankungen der Metallionenkonzentration oder anderer Aenderungen in der Bedingungen der Elektrolyse.

Die erfindungsgemässe elektrolytische Metallrückgewinnungszelle ist dadurch gekennzeichnet, dass elektrische Mittel vorgesehen sind, welche das Schneidmesser in vorbestimmten Zeitabschnitten sowie stets dann in Betrieb setzen, wenn das Kathodenpotential um einen vorbestimmten Betrag von einem die Sollbedingungen für den Betrieb der Zelle charakterisierenden Potentialwert abweicht. Das erfindungsgemässe Verfahren zum Betrieb der Zelle ist dadurch gekennzeichnet, dass das Kathodenpotential gegenüber einer Bezugselektrode überwacht wird, und dass das Schneidmesser in vorgewählten, das Erreichen eines vorgewählten Maximalstroms ausschliessenden Zeitabständen sowie zusätzlich dann in Betrieb gesetzt wird, wenn das überwachte Kathodenpotential um einen vorbestimmten Betrag von einem die Sollbedingungen für den Betrieb der Zelle charakterisierenden Potentialwert abweicht.

Bevorzugte Ausgestaltungen sind in den abhängigen Ansprüchen beschrieben.

Die Anwendung einer schneidenden an Stelle einer abkratzenden Einwirkung verhindert den allmählichen Aufbau dickerer Metallablagerungen auf der rotierenden Kathode, wie er durch das Hinweggleiten des Abkratzers über härtere oder stärker haftende Ablagerungen erfolgen könnte. Die Inbetriebnahme des Schneidmessers während vorher bestimmter Zeitabschnitte dürfte im Normalfall zur Steuerung des Stromes genügen, vorausgesetzt, daß die Zeitabschnitte in Abhängigkeit von den Parametern der Zelle gewählt werden. Um jedoch möglichen Schwankungen in der Metallionenkonzentration oder anderen Änderungen in den Bedingungen der Elektrolyse Rechnung zu tragen, wird die Zelle ständig durch Kontrolle des Kathodenpotentials und Erzeugung eines aufgedrängten Signals bei Abweichen des kontrollierten Potentials von einem Sollwert überwacht. Das übersteuernde Signal wird dann verwendet, um das Schneidmesser in Betrieb zu setzen und in der Zelle die Sollbedingungen für deren Betrieb wiederherzustellen, unabhängig vom normalen, durch ein Zeitwerk geregelten Betrieb. Einzelheiten der Erfindung werden im folgenden unter Bezugnahme auf die beiliegende Zeichnung, welche eine Ausführungsform der Erfindung veranschaulicht, näher erläutert.

In der Zeichnung bedeuten :
Figur 1 einen senkrechten Axialschnitt durch eine elektrolytische Metallrückgewinnungszelle,
Figur 2 einen horizontalen Schnitt durch die Zelle entlang der Ebene 11-11 in Fig. 1, und
Figur 3 ein Schaltbild.

In den Figuren 1 und 2 ist eine elektrolytische Metallrückgewinnungszelle gezeigt, die einen zylindrischen, napfförmigen Gehäuseteil 1 umfaßt, der durch einen Deckel 2 flüssigkeitsdicht verschlossen ist, so daß beide Teile ein äußeres Gehäuse der Zelle darstellen, das vorzugsweise aus Kunststoff wie z. B. Polyvinylchlorid gefertigt ist.

Der Boden des Gehäuseteils 1 ist mit einer Durchlaßöffnung 3 versehen, in welche ein Einlaßstutzen 4 eingesetzt ist, während der Deckel 2 ebenfalls eine Durchlaßöffnung 5 mit in sie eingesetztem Auslaßstutzen 6 aufweist. Eine weitgehend ringförmige, zylindrische Graphitanode 7 ist an der Innenwandfläche des Gehäuseteils 1 mit diesem koaxial befestigt und weist einen axialen Spalt 8 auf, so daß die Anode im Querschnitt der Gestalt eines Hufeisens nahekommt.

Eine zylindrische Kathode 9 ist drehbar im Zellengehäuse gelagert und umfaßt einen Hohlzylinder 10 aus nichtrostendem Stahl, der an seinen Enden mit Kunststoffverschlußkappen 11 verschlossen ist, die mit Paßsitz in den Zylinder hineinpassen, aber nach außen vorstehende Flansche 12 besitzen, deren Durchmesser etwas größer ist als derjenige des Zylinders. Die Kathode ist auf einer Antriebswelle 14 montiert, die in auf dem Deckel 2 angebrachten Lagern 15 getragen wird und die durch außerhalb der Zelle gelegene Antriebsmittel (nicht gezeigt) über eine Riemenscheibe 16 angetrieben wird. Die Antriebswelle 14 ist durch Flächendichtungen 17 gegen das Innere des Zellgehäuseteils 1 abgedichtet.

Die Anode 7 und die Kathode 9 sind über bei 18 bzw. 19 in Fig. 1 angedeutete elektrische Leitungen mit einer festen Spannungsquelle verbunden, wie dies weiter unten im Zusammenhang mit Fig. 3 beschrieben wird.

Eine drehbare Schneidmesserträgerwelle 20 erstreckt sich achsparallel mit der Antriebswelle 14 und der Kathode 9 durch den Deckel 2 hindurch und liegt im wesentlichen mittig im Anodenspalt 8. Die Welle 20 trägt einen zylindrischen Schneidmesserhalter 21, auf welchem ein Schneidmesser 22 angebracht ist. Die Welle 20 und der Halter 21 sind vorzugsweise aus nichtrostendem Stahl und das Schneidmesser aus Stellitstahl gefertigt. Das Schneidmesser weist dreieckförmigen Querschnitt auf und erstreckt sich schraubenlinienförmig längs des Schneidmesserhalters. Aus weiter unten noch zu erläuternden Gründen erstreckt sich diese Schraubenlinie nicht völlig um den Umfang des Schneidmesserhalters herum, sondern vielmehr nur um einen Teil dieses Umfangs, vorzugsweise entsprechend einem Winkel von etwa 120 bis 180°.

Die Welle 20 wird mittels eines Antriebsmittels 23 in Form eines elektrischen Schneidmesserantriebsmotors unter Steuerung durch ein Zeitwerk 24 in Drehung versetzt und ist mit einem Nocken 25 versehen, der einen in einer von der Anodenleitung 18 zur Welle 20 führenden Leitung 27 angeordneten Mikroschalter 26 betätigt, wobei zu Beginn der Drehung der Welle 20 der Nocken 25 den Mikroschalter 26 unter Aufgabe eines Anodenstromimpulses auf die Welle 20 und damit zum Schneidmesser 22 schaltet.

Die Sonde 28 einer gesättigten Kalomelelektrode wird durch eine Öffnung in der Seitenwand des Gehäuseteils 1 und eine mit dieser Öffnung fluchtende Öffnung in der Anode 7 hindurchgeführt und ist darin mittels einer Dichtung 29 abgedichtet. Das Ende der Sonde ist auf einen bestimmten Abstand vom Kathodenzylinder 10 eingestellt.

Die Zellspannung oder das Elektrodenpotential wird in bekannter Weise durch einen Potentiostaten unter Verwendung einer Kalomelelektrode als Bezugselektrode gesteuert. Fig. 3 zeigt das Schaltbild einer elektrischen Anordnung zum Zwecke einer solchen Steuerung der Zelle. Die elektrolytische Rückgewinnungszelle E ist in gestrichelten Umrissen in der Mitte der Figur gezeigt und umfaßt die Anode 7, die Kathode 9 und das Schneidmesser 22. Die Anode und die Kathode sind über elektrischen Leitungen mit einer stabilisierten Stromquelle SPS verbunden. Ein Millivoltmeter MV zeigt ein Signal an, das die Potential-differenz zwischen dem durch die Sonde 28 festgestellten Potential der Kalomelelektrode und dem an der Kathode 9 erzeugten Potential angibt. Die Potentialdifferenz wird ebenfalls auf eine Trennstufe BA gegeben und durch eine Rückkoppelungsschleife FBL zu der stabilisierten Stromquelle SPS übertragen. Die Trennstufe BA, die Rückkoppelungsschleife FBL und die stabilisierte Stromquelle SPS stellen zusammen einen Potentiostaten P dar, der zur Stabilisierung des Potentials der Kathode 9 in Bezug auf die Kalomelelektrode dient.

Das Schneidmesser 22 ist in Fig. 3 als durch das Antriebsmittel 23 unter Steuerung sowohl durch das Zeitwerk 24 als auch durch den Grenzsignalverstärker LSA in Betrieb setzbar dargestellt. Der Grenzsignalverstärker LSA ist mit dem Output der Trennstufe BA verbunden und so angeordnet, daß beim Absinken des Sondenpotentials unter die auf dem Grenzsignalverstärker LSA eingestellte Grenze dieser Verstärker das Antriebsmittel 23 ohne Berücksichtigung des Standes des Zeitwerks 24 in Betrieb setzt.

Die oben beschriebene elektrolytische Metallrückgewinnungszelle soll Metall elektrolytisch aus einer das Metall enthaltenden Lösung zurückgewinnen und ist besonders geeignet für die Rückgewinnung von Silbermetall aus verbrauchten photographischen Behandlungslösungen. Die Lösung wird in die Zelle durch den Einlaßstutzen 4 eingeführt und verläßt sie wieder durch den Auslaßstutzen 6, wobei sie mehrmals hintereinander im Kreislauf durch die Zelle geführt werden kann, bis die Rückgewinnung vollständig ist.

Die Zelle verwendet für die Rückgewinnung eine rotierende zylinderförmige Kathode 9, deren Betrieb in der Literatur beschrieben wurde. Kurz gesagt wird beim Betrieb einer solchen Zelle die Kathode in Drehung versetzt und Metall als Pulver auf ihr niedergeschlagen, wobei die Elektrolysebedingungen so gewählt werden, daß das Metall als von der Kathode entfernbares Pulver abgesetzt wird. Das Abscheiden von Silber auf der sich drehenden zylindrischen Kathode hat die Vorteile, einmal daß die Zelle so gebaut werden kann, daß sie eine hohe Rückgewinnungskapazität im Verhältnis zu ihrer Größe besitzt, und zum anderen, daß das Pulver leicht von dem sich drehenden Zylinder entfernt und anschließend durch Filtern abgetrennt werden kann.

Bei der Vorbereitung der vorliegenden Zelle zur Inbetriebnahme wird die Zelle mit einer Silbersalzlösung gefüllt, und die Elektrolysebedingungen werden zunächst so gewählt, daß bei der Drehung der Kathode diese mit einer dünnen Silberschicht « hartplattiert wird. Die Zelle ist dann fertig zur Inbetriebnahme, und die zu behandelnde Lösung wird durch die Zelle gefürt, die Kathode in Drehung versetzt, und die Elektrolysebedingungen werden nun so gewählt, daß das Silber in Pulverform auf der rotierenden Kathode abgesetzt wird. In regelmäßigen Zeiträumen, die durch die Einstellung des Zeitwerks 24 bestimmt werden, wird das Antriebsmittel 23 eingeschaltet, um die Welle 20 in Drehung zu versetzen und abgesetztes Silberpulver durch das Schneidmesser 22 von der Kathode zu entfernen, worauf das Pulver aus der Zelle durch den Auslaßstutzen 6 herausgespült und in einem geeigneten Filter gesammelt wird.

Fig. 2 zeigt das Schneidmesser 22 und die Welle 21 stillstehend, wobei zu erkennen ist, daß das Schneidmesser 22 schraubenlinienförmig um denjenigen Teil des Schneidmesserhalters 21 verläuft, der von der Kathode weg gelegen ist. Der radiale Abstand von der Mitte der Schneidmesserwelle 20 bis zum am nächsten gelegenen Punkt der Kante des Flansches 12 der Endkappe 11 ist gleich dem radialen Abstand von der Mitte der Antriebswelle 20 bis zum am weitesten außen gelegenen Teil des Schneidmessers 22. Hierdurch entfernt das Schneidmesser 22 bei seiner Drehung vom Kathodenzylinder 10 alles darauf abgesetzte Silber, das über einen gedachten Zylindermantel herausragt, der durch die Kanten der beiden Flansche 12 definiert ist. In der Praxis ragen nun die Flansche 12 um ein gewisses Stück über den Zylinder 10 der Kathode 9 hinaus, was die Ausbildung der oben erwähnten « hartplattierten » Metallschicht und den Verbleib einer sehr dünnen Schicht von auf ihr abgesetztem Pulver gestattet. Da die Endkappen 11 aus Kunststoff bestehen, ist leicht einzusehen, daß sie nicht genau dimensioniert werden müssen, da die erste Umdrehung des Schneidmessers 22 die Kanten der Flansche 12 bis auf den geforderten Durchmesser abrasiert. Die Kathode rotiert mit einer konstanten Drehzahl die von 200 bis 2000 U/min. betragen kann, wobei beim praktischen Betrieb etwa 1 000 U/min. bevorzugt werden. Da die Kathode mit verhältnismäßig hoher Drehzahl rotiert, ist klar, daß die Gefahr einer Beschädigung der Kathode durch das Schneidmesser um so geringer ist, je langsamer das Schneidmesser rotiert. Doch ist es erwünscht, das abgesetzte Silber von der gesamten Oberfläche der Kathode möglichst schnell zu entfernen, damit die Elektrolysebedingungen so weit wie möglich unverändert bleiben. Eine geeignete Drehzahl für die Welle 20 und das Schneidmesser liegt bei 1/4 bis 3 U./min. Dabei sind das Zeitwerk 24 und das Antriebsmittel 23 so eingestellt, daß sie die Welle 20 eine ganze Umdrehung oder eine ganzzahlige Anzahl von Umdrehungen ausführen lassen, so daß bei jeder Umdrehung Schneidmesser und Welle wieder dieselbe Ruhestellung einnehmen wie sie in Fig. 2 gezeigt ist.

Als ein wichtiges Merkmal des Schneidmessers macht dieses bei seiner Drehung und beim Entfernen von Metall von der Kathode nur punktförmigen Kontakt mit dem Metall. Dies verringert die Beanspruchung des Messers und stellt sicher, daß Metall durch das Messer von der Kathode entfernt werden kann, auch wenn die Elektrolysebedingungen nicht richtig gewählt wurden oder Schwankungen unterworfen sind und das Silber auf der Kathode nicht in Pulverform sondern als zusammenhängender Überzug abgesetzt wurde.

Ein weiteres Merkmal, das dazu beiträgt, die Schneidkraft zu beeinflussen, wird durch den Steigungswinkel des schraubenlinienförmigen Schneidmessers um den Schneidmesserhalter 21 herum gebildet, wobei ein größerer Steigungswinkel die Beanspruchung des Messers verringert. Jedoch ist es, wie oben erwähnt, notwendig, genügend Raum zwischen dem Schneidmesserhalter 21 und der Kathode vorzusehen, so daß sich eine Schicht von abgesetztem Metall ausbilden kann, in die das Messer hineinzuschneiden vermag. Daher soll das schraubenlinienförmige Messer sich nicht vollständig um den Umfang des Messerhalters herum erstrecken, sondern es wurde gefunden, daß eine Messerlänge über einen Umfangswinkel von 120 bis 180° einen brauchbaren Kompromiß zwischen den beiden einander entgegenstehenden Forderungen darstellt.

Während das Silber sich absetzt, ist es unvermeidlich, daß auch etwas davon auf dem Schneidmesser und auf dem Messerhalter niedergeschlagen wird. Um die Ausbildung einer solchen Silberschicht zu verhindern, betätigt der Nocken 25 bei jedem neuen Indrehungversetzen der Messerantriebswelle einen Mikroschalter 26, der einen Anodenimpuls durch Halter und Messer sendet, wodurch aus der Lösung auf den letzteren abgeschiedenes Silber wieder in Lösung geht. Wie in Fig. 1 gezeigt, wird der Anodenimpuls direkt von der Anode geliefert.

Es wurde gefunden, daß das Betriebspotential der rotierenden zylindrischen Kathode der wichtigste Faktor ist, um sicherzustellen, daß das Silber elektrolytisch als Pulver ausgeschieden wird. Hierzu ist es erforderlich, das elektrische Potential auf der rotierenden zylindrischen Kathode auf einem konstanten Wert oder innerhalb bestimmter Grenzen gegenüber der Bezugselektrode zu halten. Dies wird durch den Potentiostaten P bewirkt, der kontinuierlich das Potential der Kathode gegenüber der Bezugselektrode stabilisiert.

Um einen pulverförmigen Niederschlag von Metall zu erzeugen, muß dem Potential in Kathodennähe, das von der Sonde der Bezugselektrode gemessen wird, ein über dem Kathodenpotential liegender Wert erteilt werden, der vom Metall und vom Abstand zwischen Sonde und Kathodenoberfläche abhängt. Die Sonde 28 der Bezugselektrode RE ist daher mit ihrem einen Ende so nahe wie möglich an der Kathodenoberfläche, d. h. an der durch die Kanten der Flansche 12 definierten Zylindermantelfläche gelegen, und so weit wie möglich entfernt vom Einfluß der Anode.

Während der elektrolytischen Abscheidung des Metalls wächst der dabei verwendete Strom an, in dem Maße wie sich die Metallschicht auf der Kathode verdickt, oder wenn die Metallionenkonzentration in der Lösung plötzlich erhöht wird. Die Erhöhung der Stromstärke verursacht eine erhöhte Belastung der Stromquelle, und die elektrolytische Abscheidung kann dann nur bei verstärkter Stromquelle fortgesetzt werden. Jedoch setzt der Potentiostat einer solchen Erhöhung der Stromzufuhr Grenzen. Offenbar bedingt eine Erhöhung der Ausgangsleistung des Potentiostaten auch eine Steigerung der Kosten für die verwendeten Komponenten und der Kompliziertheit der Anlage. Es ist daher erwünscht, die Ausgangsleistung möglichst niedrig zu halten.

Wie oben gezeigt, kann der bei der elektrolytischen Abscheidung verwendete Strom durch Entfernen des abgeschiedenen Metalls gesteuert werden. So wird in der vorliegenden Zelle die Steuerung des Stromes durch die Betätigung des Schneidmessers 22 erreicht, und diese kann erfolgen, wenn ein maximaler, vorher gewählter Stromwert erreicht wird. Da jedoch der Zeitraum, in welchem dieser Wert erreicht wird, u. a. von der Metallionenkonzentration abhängigen Schwankungen unterworfen ist, und da dies die Dicke und in gewissem Ausmaß auch die Art der Abscheidung beeinflußt, wird ihr Entfernen gemäß der Erfindung durch die Inbetriebnahme des Schneidmessers während vorbestimmten Zeitabschnitten bewirkt, die gewählt werden, um sicherzustellen, daß der vorgewählte Maximalstrom nie erreicht wird.

Jedoch können plötzliche Änderungen in der Konzentration oder anderen Bedingungen auf die Zelle in solchem Grade einwirken, daß der vorgewählte Maximalstromwert zwischen zwei aufeinanderfolgenden Inbetriebsetzungen der Schneidvorrichtung erreicht wird, was zu einer Sperrung der Stromzufuhr und zu einem hieraus resultierendem Verfall des Kathodenpotentials gegnüber der Bezugselektrode führt. Um das Auftreten dieses Zustandes zu vermeiden, wird der Wert des Kathodenpotentials laufend durch das Millivoltmeter MV überwacht, und jede bedeutendere Abweichung vom Sollbetriebspotential erzeugt durch die Trennstufe BA hindurch ein Signal, welches auf den Grenzschaltungsverstärker LSA gegeben wird, der direkt das Antriebsmittel 23 in Betrieb setzt und veranlaßt, daß das Schneidmesser eine oder eine Anzahl von vollständigen Umdrehungen ausführt, bis das Kathodenpotential wieder auf seinen Sollwert gebracht ist.

Hieraus ist ersichtlich, daß auf diese Weise eine sehr bedeutende Modulation des durch die elektrolytische Zelle fließenden Stromes erreicht werden kann, wodurch die Metallionenkonzentration in der zu behandelnden Lösung in einem großen Bereich bewältigt werden kann, ohne daß es notwendig wäre, den Betriebsbereich der Gleichstromquelle und des Potentiostaten zu erweitern. Es wurde gefunden, daß die Zelle nach der Erfindung zur Behandlung verbrauchter photographischer Fixierlösungen mit verhältnismäßig hohen Silberkonzentrationen unter Verwendung einer mäßigen Stromzufuhr befähigt ist. Ist kein in der oben beschriebenen Weise arbeitendes Schneidmesser vorhanden, so ist eine sehr viel größere Stromzufuhr verbunden mit bedeutend höheren Ausrüstungskosten erforderlich, um die gleichen Lösungen zu verarbeiten.

Man kann sich fragen, warum nicht eine Stromquelle geringerer Ausgangsleistung zusammen mit einer Strombegrenzungseinrichtung verwendet wird. Wie oben erläutert, würde eine solche Arbeitsweise jedoch bei höheren Metallionenkonzentrationen zum Verfall des Kathodenpotentials führen.

Bei fortgesetztem Betrieb der Zelle bei solchem unterdrücktem Potential würde die Abscheidung des Metalls nicht länger als Pulver erfolgen. Nach der vorliegenden Erfindung wird das Kathodenpotential bei Betätigung des Schneidmessers unverzüglich wieder auf seinen Sollwert angehoben.

Während die Erfindung insbesondere in Bezug auf die elektrolytische Abscheidung von Silber bei der Silberrückgewinnung aus verbrauchten photographischen Fixierlösungen beschrieben wurde, ist sie auch auf die elektrolytische Abscheidung, Wiedergewinnung und elektrolytische Herstellung von anderen Metallen anwendbar.

## Patentansprüche

1. Elektrolytische Metallrückgewinnungszelle mit einem mit Einlass (4) und Auslass (6) für eine das rückzugewinnende Metall enthaltende Lösung versehenen Gehäuse (1,2), in welchem eine Anode (7), eine im Gehäuse drehbar gelagerte zylindrische Kathode (9) und ein Schneidmesser (22) untergebracht sind, wobei das Schneidmesser (22) beim Betrieb dez Zelle von der gesamten Kathodenoberfläche (10) in Pulverform abgeschiedenes Metall entfernt, dadurch gekennzeichnet, dass elektrische Mittel vorgesehen sind, welche das Schneidmesser (22) in vorbestimmten Zeitabschnitten sowie stets dann in Betrieb setzen, wenn das Kathodenpotential um einen vorbestimmten Betrag von einem die Sollbedingungen für den Betrieb der Zelle charakterisierenden Potentialwert abweicht.

2. Elektrolytische Metallrückgewinnungszelle nach Anspruch 1, dadurch gekennzeichnet, dass das Schneidmesser (22) auf einer durch Antriebsmittel (23) rotierbaren Welle (20) angebracht ist und sich in einem mindestens der Länge der Kathode (9) entsprechenden Bereich schraubenlinienförmig um nur einen Teil des Umfangs der Welle (20) erstreckt, wobei das Schneidmesser (22) so angeordnet ist, dass in Ruhestellung der vom Schneidmesser (22) freie Längsbereich der Welle (20) der Kathode (9) mit Abstand zugewandt ist, und dass beim Drehen der Welle (20) das Schneidmesser (22) mit vorbestimmter Tiefe in auf der Kathode (9) abgelagertes Metall eindringt.

3. Elektrolytische Metallrückgewinnungszelle nach Anspruch 2, dadurch gekennzeichnet, dass das Schneidmesser (22) sich über einen Winkel von 120 bis 180° um den Umfang der Welle (20) herumerstreckt.

4. Elektrolytische Metallrückgewinnungszelle nach Anspruch 2 oder 3, dadurch gekennzeichnet, dass die Welle (20) aus nichtrostendem Stahl und das Schneidmesser (22) aus Stellitstahl besteht.

5. Elektrolytische Metallrückgewinnungszelle nach einem der Ansprüche 1 bis 4, dadurch gekennzeichnet, dass Mittel vorgesehen sind, durch die nach Inbetriebnahme der Antriebsmittel (23) anodische Impulse auf das Schneidmesser (22) gegeben werden können.

6. Elektrolytische Metallrückgewinnungszelle nach einem der Ansprüche 1 bis 5, dadurch gekennzeichnet, dass eine Potentiostatschaltung (P) und eine Bezugselektrode (RE) zur Ueberwachung des Kathodenpotentials zur Einhaltung von dessen Sollwert vorgesehen sind.

7. Verfahren zur Steuerung des Betriebes einer elektrolytischen Metallrückgewinnungszelle, in welcher eine rotierende zylindrische Kathode (9) mit einer Ionen des rückzugewinnenden Metalls enthaltenden Lösung unter solchen Bedingungen in Berührung gebracht wird, dass das Metall auf der rotierenden Kathode (9) in Pulverform abgeschieden wird, und wobei das abgeschiedene Metall mittels eines Schneidmessers (22) von der Kathode entfernt wird, dadurch gekennzeichnet, dass das Kathodenpotential gegenüber einer Bezugselektrode überwacht wird, und dass das Schneidmesser (22) in vorgewählten, das Erreichen eines vorgewählten Maximalstroms ausschliessenden Zeitabständen sowie zusätzlich dann in Betrieb gesetzt wird, wenn das überwachte Kathodenpotential um einen vorbestimmten Betrag von einem die Sollbedingungen für den Betrieb der Zelle charakterisierenden Potentialwert abweicht.

8. Verfahren nach Anspruch 7, dadurch gekennzeichnet, dass ein Schneidmesser (22) verwendet wird, welches sich in einem zumindest der Länge der Kathode (9) entsprechenden Bereich schraubenlinienförmig um nur einen Teil des Umfangs einer motorisch antreibbaren Welle (20) erstreckt, dass die Kathode (9) mit einer Drehzahl von 200 bis 2 000 U./min. gedreht wird, und dass in den vorbestimmten Zeitabständen die Welle (20) mit einer Umdrehungsgeschwindigkeit von 1/4 bis 3 Umdrehungen pro Minute gedreht wird.

9. Verfahren nach Anspruch 7 oder 8, dadurch gekennzeichnet, dass auf das Schneidmesser (22) bei Beginn der Rotation der Welle (20) anodische Impulse gegeben werden.

10. Verfahren nach einem der Ansprüche 7 bis 9, dadurch gekennzeichnet, dass das Metall Silber und die Lösung eine verbrauchte photographische Fixierlösung ist.

## Claims

1. An electrolytic metal recovery cell, comprising a housing (1,2) provided with an inlet (4) and an outlet (6) for a solution containing the metal to be recovered, in which housing there is present an anode (7), a cylinder cathode (9) mounted for rotation in said housing and a cutter blade (22), which cutter blade (22) removes metal deposited in powder form from the whole face of the cathode (10) when the cell is in operation, characterised in that electrical means are provided for operating the cutter blade (22) at predetermined intervals of time and for operating the cutter blade (22) when the cathode potential deviates a predetermined amount from a potential value representing the desired conditions for the operation of the cell.

2. An electrolytic metal recovery cell according to claim 1, characterised in that the cutter blade (22) is mounted on a shaft member (20) which is rotatable by drive means (23), the cutter blade (22) extending for at least the length of said cathode (9) in a helical manner about only part of the periphery of said shaft member (20), the cutter blade (22) being arranged such that in the rest position, the peripheral portion of the shaft member (20) free of the cutter blade (22) is adjacent to but spaced from the cathode (9), and such that, upon turning the shaft member (20), the cutter blade (22) is engageable to a predetermined depth with metal deposited on said cathode (9).

3. An electrolytic metal recovery cell according to claim 2, characterised in that the cutter blade (22) extends for 120 to 180 ° about the periphery of the shaft member (20).

4. An electrolytic metal recovery cell according to either of claims 2 or 3, characterised in that the shaft member (20) consists of stainless steel and the cutter blade (22) of stellite steel.

5. An electrolytic metal recovery cell according to any one of claims 1 to 4, characterised in that means are provided for anodically pulsing the cutter blade (22) upon operation of the drive means (23).

6. An electrolytic metal recovery cell according to any one of claims 1 to 5, characterised in that potentiostat means (P) and a reference electrode (RE) are provided for monitoring the cathode potential and maintaining its desired value.

7. A method of controlling the operation of an electrolytic metal recovery cell, in which a rotating cylinder cathode (9) is contacted with a solution containing ions of the metal to be recovered under conditions such that the metal is deposited on the rotating cathode (9) in powder form, which deposited metal is removed from the cathode by means of a cutter blade (22), characterised in that the cathode potential is monitored with respect to a reference electrode, and that the cutter blade (22) is operated at predetermined time intervals chosen to prevent a predetermined maximum- current from being reached and, in addition, that the cutter blade (22) is operated when the monitored cathode potential deviates a predetermined amount from the potential value representing the desired conditions for the operation of the cell.

8. A method according to claim 7, characterised in that a cutter blade (22) is used which extends for at least the length of the cathode (9) in a helical manner about only part of the periphery of a motor-drivable shaft member (20), that the cathode (9) is rotated at a speed in the range from 200 to 2 000 r. p. m., and that the shaft member (20) is rotated at the predetermined time intervals at a speed in the range from one quarter to three r. p. m.

9. A method according to either of claims 7 or 8, characterised in that the cutter blade (22) is anodically pulsed at the commencement of rotation of the shaft member (20).

10. A method according to any one of claims 7 to 9, characterised in that the metal is silver and the solution is spent photographic fixing solution.

## Revendications

1. Cellule électrolytique pour la récupération de métaux comprenant une enceinte (1, 2) qui est munie d'une entrée (4) et d'une sortie (6) pour une solution contenant le métal à récupérer et dans laquelle sont logées une anode (7), une cathode cylindrique (9) montée mobile en rotation dans l'enceinte et une lame (22), la lame (22), lors du fonctionnement de la cellule, enlevant de la totalité de la surface (10) de la cathode le métal déposé sous forme de poudre, caractérisée par le fait qu'il est prévu des moyens électriques qui mettent la lame en marche à des intervalles de temps prédéterminés et à tout moment lorsque le potentiel de la cathode présente un écart défini par rapport à une valeur de potentiel caractérisant les conditions de consigne établies pour le fonctionnement de la cellule.

2. Cellule électrolytique pour la récupération de métaux selon la revendication 1, caractérisée par le fait que la lame (22) est installée sur un arbre (20) qui peut être mis en rotation par un moyen d'entraînement (23), et, dans une zone correspondant au moins à la longueur de la cathode (9), s'étend en forme d'hélice autour de seulement une partie de la périphérie de l'arbre (20), la lame (22) étant disposée de manière qu'à la position de repos, la zone longitudinale, dépourvue de lame (22), de l'arbre (20), soit tournée du côté de la cathode (9) à distance de celle-ci et que lors de la rotation de l'arbre (20), la lame (22) pénètre avec une profondeur prédéterminée dans le métal déposé sur la cathode (9).

3. Cellule électrolytique pour la récupération de métaux selon là revendication 2, caractérisée par le fait que la lame (22) s'étend sur un angle de 120 à 180° autour de la périphérie de l'arbre (20).

4. Cellule électrolytique pour la récupération de métaux selon la revendication 2 ou 3, caractérisée par le fait que l'arbre (20) est réalisé en acier inoxydable et la lame (22) en acier stéllité.

5. Cellule électrolytique pour la récupération de métaux selon l'une des revendications 1 à 4, caractérisée par le fait qu'il est prévu des moyens par lesquels après la mise en route du moyen d'entraînement (23), des impulsions anodiques peuvent être délivrées à la lame (22).

6. Cellule électrolytique pour la récupération de métaux selon l'une des revendications 1 à 5, caractérisée par le fait qu'un potentiostat (P) et une électrode de référence (RE) sont prévus pour la surveillance du potentiel de la cathode en vue du maintien de sa valeur de consigne.

7. Procédé pour la commande du fonctionnement d'une cellule électrolytique pour la récupération de métaux, dans lequel on met une cathode cylindrique tournante (9) au contact d'une solution contenant des ions du métal à récupérer dans les conditions voulues pour que le métal se dépose sous forme de poudre sur la cathode tournante (9), et dans lequel on enlève de la cathode au moyen d'une lame (22), le métal déposé, caractérisé par le fait que l'on surveille le potentiel de la cathode par rapport à une électrode de référence et que l'on met la lame (22) en marche à des intervalles de temps présélectionnés excluant l'apparition d'un courant maximal prédéterminé, ainsi qu'en plus lorsque le potentiel surveillé de la cathode présente un écart défini par rapport à une valeur de potentiel caractérisant les conditions de consigne établies pour le fonctionnement de la cellule.

8. Procédé selon la revendication 7, caractérisé par le fait qu'on utilise une lame (22) qui, dans une zone correspondant au moins à la longueur de la cathode (9), s'étend en forme d'hélice autour d'une partie de la périphérie d'un arbre (20) entraîné par un moteur, que la cathode (9) tourne à une vitesse de rotation de 200 à 2000 tr/min. et que dans les intervalles de temps prédéterminés, l'arbre (20) tourne à une vitesse de 1/4 à 3 tours par minute.

9. Procédé selon la revendication 7 ou 8, caractérisé par le fait qu'au début de la rotation de l'arbre (20) des impulsions anodiques sont envoyées à la lame (22).

10. Procédé selon l'une des revendications 7 à 9, caractérisé par le fait que le métal est de l'argent et la solution une solution de fixage photographique usée.
